# FASCICULE DE BREVET EUROPEEN

(11) **EP 0 384 874 B1**
(45) Date de publication et mention de la délivrance du brevet: **01.06.1994**
(21) Numéro de dépôt: 90470003.6
(22) Date de dépôt: 06.02.1990
(51) Int. Cl.: E01F 11/00

(54) **Dispositif de détection de passage de véhicules sur une chaussée à film piézo-électrique**
Einrichtung zur Erfassung der Durchfahrt von Fahrzeugen auf einer Strasse mit einem piezoelektrischen Film
Device for the detection of passing vehicles on a road with a piezoelectric film

(30) Priorité: 09.02.1989 FR 8901855
(43) Date de publication de la demande: 29.08.1990
(73) Titulaire: ELECTRONIQUE CONTROLE MESURE, F-54500 Vandoeuvre les Nancy (FR)
(72) Inventeur: Maeder, Claude, F-54000 Nancy (FR); Nicolle, Marc, F-54740 Haroue (FR)

(56) Documents cités:
- DE-B- 1 673 386
- FR-A- 2 468 694
- FR-A- 2 471 066
- FR-A- 2 482 340
- FR-A- 2 567 550
- US-A- 4 383 239

## Description

La présente invention est relative à un dispositif de détection de passage, son procédé de pose et ses applications à la détection de passage de véhicules, à la classification des véhicules, à la pesée dynamique, à la mesure de vitesse; ce dispositif est constitué en partie par un ou plusieurs rubans de film piézo-électrique.

Il est connu de réaliser des mesures de comptage, de sélection, de vitesse, de pesage, de position de véhicules, munis de roues en contact avec le sol en utilisant comme détecteur un câble à effet piezo-électrique destiné à délivrer des signaux électriques à un dispositif de mesure. Généralement de tels dispositifs sont placés dans des saignées pratiquées dans la chaussée et sont de ce fait de mise en oeuvre lourde, et donc onéreux (brevets FR A 2 471 066, FR A 2 482 340, US A 4 383 239).

D'autre part, les dispositifs de pesage dynamique par câbles piézo-électriques sont complexes à réaliser car l'enrobage du câble piézo-électrique doit être réalisé de manière à limiter les effets des coefficients piézo-électriques des axes longitudinaux et transversaux pour ne prendre en compte que la composante verticale (brevet FR A 2 575 827) ; dans le cas du film piézo-électrique, la forme est telle que l'effet transversal est réduit ; l'effet longitudinal est limité par un choix correct de la rigidité du matériau supportant le film.

Certains mémoires (FR A 2 567 550) montrent la possibilité de découpler au maximum la réponse du capteur de celle de la chaussée en utilisant certaines résines. Il est aussi indiqué dans le même document l'intérêt de placer le capteur coaxial entre deux lames métalliques formant ressort.

Si des principes de fonctionnement de système à film piézo-électrique ont déjà été énoncés, la mise en oeuvre réelle est très délicate et les produits peu fiables.

La présente invention a pour but de proposer la réalisation du dispositif de détection à film piézo-électrique, simple à placer sur ou dans la chaussée, ou démontable d'une piéce métallique scellée dans la chaussée. Elle a pour objet un dispositif de détection de passage sur une chaussée du type comportant un ruban de film piézo-électrique en lieu et place du câble coaxial classiquement utilisé caractérisé en ce qu'il est constitué d'un profilé plat légèrement bombé dans lequel se trouve le film piézo-électrique; le dit-profilé étant réalisé en matériau plastique souple ou en caoutchouc. Le profilé peut également avoir la forme d'un tube rectangulaire ou trapézoïdal dont la face supérieure serait légèrement bombée. Le profilé peut également avoir la forme d'un tapis souple dans lequel seraient placés plusieurs rubans de film piézo-électrique, associés ou non avec d'autres capteurs tels que des boucles à induction.

Les dispositifs décrits ci-dessus peuvent être, soit collés sur la surface de la chaussée, soit collés dans une ouverture de dimension légèrement supérieure au profilé ou encore montés mécaniquement dans un système de queue d'aronde prévu à cet effet ou encore collés dans une saignée.

D'autres méthodes de pose peuvent consister à clouer des sortes de cavaliers ou avec des clous, le profilé comportant le ou les rubans de film piézo-électriques.

La présente invention peut concerner la réalisation d'ensembles utilisant plusieurs éléments du type objet de la présente invention. Ces éléments peuvent être associés entre-eux ou/et avec une boucle à induction. Nous rappelons que les boucles à induction sont classiquement utilisées depuis des décennies pour détecter les véhicules. Les ensembles constitués de plusieurs éléments objet de la présente invention associés ou non à une boucle à induction, peuvent être moulés dans un seul élément en caoutchouc. Cet élément se présenterait sous forme d'une plaque qui pourrait être au même titre que le capteur seul, soit inclu dans la chaussée, soit plaqué à la surface de celle-ci.

D'autres caractéristiques et avantages apparaitront au cours de la description qui va suivre.

Aux dessins donnés uniquement à titre d'exemples
* les figures 1 a et b sont des vues schématiques en coupe d'un dispositif suivant l'invention, pouvant être collé sur la chaussée.
* les figures 2 a, b et c sont des vues schématiques en coupe d'autres variantes d'un dispositif suivant l'invention, pouvant être collé sur la chaussée.
* les fisures 3, 4, et 5, sont des vues schématiques d'autres dispositifs suivant l'invention, pouvant être collés sur la chaussée.
* les figures 6 a et b sont des vues schématiques en coupe d'autres dispositifs suivant l'invention, destinés à être insérés dans la chaussée/.
* les figures 7 a, b et c sont des vues de dessus d'une chaussée équipée de un ou plusieurs capteurs par voie de circulation, seul ou associé à une boucle à induction.
* les figures 7 a et b, montrent des exemples non limitatifs de pose par collage sur la chaussée.
* les figures 9 a, b, c et d, montrent des exemples non limitatifs de pose de système en insertion dans la chaussée.
* la figure 10 est un schéma de principe d'un système de traitement du signal issu du capteur décrit ci-dessus, permettant de détecter et classer les essieux passant sur le capteur en plusieurs catégories de poids dynamique.

A la figure 1a, le capteur est constitué par un ruban (2) de film piézo-électrique de préférence en matériau polymère souple, placé entre un ruban (1) de matériau très rigide dans l'axe de déplacement des véhicules "L" mais formant ressort dans l'axe perpendiculaire au déplacement du véhicule "1" et un conducteur (3) ductile d'épaisseur suffisante pour ne pas se rompre lors du passage des véhicules. Le conducteur (3) sera maintenu sur le film piézo-électrique (2) par une couche d'adhésif conducteur (4) déposée au préalable soit sur le film piézo-électrique, soit sur le conducteur (3). L'ensemble ainsi formé est ensuite noyé par moulage, extrusion ou autre procédé dans un matériau (5) du type élastomère, résine polyuréthane ou caoutchouc ayant une dureté supérieure à 50 ShA.

La dimension des pièces utilisées pour la réalisation du capteur permet de réaliser des ensembles finis (7) de plusieurs mètres de longueur, de quelques millimètres d'épaisseur et de 40 à 80 m m de largeur.

A titre d'exemple, nous utiliserons pour réaliser le support (1) une lame d'acier à ressort ou d'acier pour réaliser les scies à ruban de 25 m m de largeur et de quelques dizièmes de millimètres d'épaisseur, pour réaliser (3 et 4) une bande de cuivre autocollante de quelques dizièmes de millimètres d'épaisseur et de 15 m m de largeur, pour réaliser (2) un film de PVDF piézo-électrique de 20 m m de largeur et de 40 µm d'épaisseur.

La couche d'acier utilisée comme support du ruban de film piézo-électrique est destinée à améliorer considérablement la qualité du signal fourni par le capteur en limitant l'effet dynamique du véhicule dans le sens de son déplacement en supprimant la déformation du capteur dans le sens longitudinal "L" pour ne prendre en compte que l'effort "P". La déformation suivant "l" sera également limitée par la feuille d'acier (1). La déformation suivant "P" est également limitée en employant pour l'enrobage (5) un matériau plastique souple suffisamment dure pour éviter l'enfoncement du métal et le poinçonnage de la résine. On recherchera un caoutchouc naturel ou de synthèse ou tout autre matériau élastique ayant une dureté supérieure à 50 ShoreA.

De manière à éviter tout contact électrique préjudiciable au fonctionnement du système entre le support métallique (1) et le conducteur (3), les largeurs des rubans seront décroissantes (2), étant plus large que (3) et (1) plus large que (2), et inversement.

L'ensemble du capteur est relié à l'électronique par un câble à 2 conducteurs blindés (11), un des conducteurs est connecté par un moyen mécanique ou une soudure à la lame d'acier (1), l'autre à la bande conductrice (3).

La figure 1b montre une variante du dispositif suivant l'invention où les bandes de métal (1), de polymère piézo-électrique (2) et le conducteur (3), sont maintenues entre elles par une couche (6) de matériau adhésif ou thermorétractable. L'ensemble est ensuite moulé dans le matériau (5) pour obtenir une bande (7) de plusieurs mètres de longueur, de quelques millimètres de hauteur, et de quelques centimètres de largeur. Le signal est transmis au système électronique (12) par un câble à 2 conducteurs (11).

A la figure 2a qui est une variante, la lame conductrice formant ressort est constitué par un empilage d'une lame (18) en matériau non conducteur par exemple plastique renforcé ou non de fibre de verre ou de carbone recouvert d'une couche fine de cuivre (15) ou d'aluminium.

La figure 2 b et c, sont d'autres variantes du dispositif où les armatures métalliques (1) et (3) sont plaquées sur le film (2) par le matériau d'enrobage (6) et moulé dans la résine et connectée au câble à deux conducteurs (11) ; une sonde (16) mesure la température du coeur du profilé (7), son signal est transmis par un câble à deux conducteurs blindés (17) vers le système électronique afin de pouvoir corriger la réponse du système en fonction de la température.

La figure 3 est une variante dans laquelle la lame métallique conductrice (1) est légèrement pliée sur les deux plus grands côtés dans le double but d'accroître sa rigidité et d'éviter de blesser mécaniquement l'enrobage (5) et le film (2).

La figure 4 est une variante où le montage de largeur décroissante, est inversé par rapport à la figure 1.

La figure 5 est une variante dans laquelle la lame métallique conductrice faisant ressort (1) est recourbée sur ses deux grandes longueurs, le ruban conducteur (3) est constitué par un ruban en acier faisant également ressort et muni de deux plis longitudinaux pour éviter de couper le film piézo-électrique (2) et pour participer à la rigidification du profilé (7).

Les figures 6 a et b, montrent des variantes de moulage du système. Le capteur est constitué de manière identique à ce qui est décrit ci-dessus mais il est moulé sous forme d'un parallélépipède rectangulaire ou carré (13) d'environ 30 x 30 m m et de plusieurs mètres de longueur. La surface (14) en contact avec les pneumatiques, peut être plane ou munie d'un léger bossage parallèle à la plus grande longueur. Cette version est destinée à être insérée dans la chaussée comme décrit plus loin.

Les figures 7 a, b et c, montrent des principeds classiques de disposition des capteurs piézo-électriques et en particulier de ceux objet de l'invention, sur la chaussée, et les utilisations qui peuvent en être faites. A la figure 7 a, un seul capteur présenté dans un profilé (7) ou (13) est placé perpendiculairement au trafic et relié au détecteur (12) par le câble (11) ; un tel montage permet de compter les essieux, peser les essieux, discriminer les essieux en plusieurs catégories de poids.

A la figure 7b, deux capteurs présentés en profilés (7) ou (13) sont placés parallélement l'un à l'autre perpendiculairement au trafic, et reliés par leur câble (11) aux détecteurs (12). Avec une telle implantation, on peut mesurer la vitesse des véhicules ; faire la discrimination, le comptage des essieux et les peser.

A la figure 7c, les deux capteurs (7) ou (13) sont associés à une boucle à induction (21) et permettent de déterminer l'ensemble des paramètres de la circulation véhicule par véhicule, vitesse, poids, distances inter-essieux, classe du véhicule.

Les figures 8a et b, données à titre d'exemples non limitatif, montrent deux moyens de pose du profilé (7) sur la chaussée.

A la figure 8A, le profilé (7) est collé par tous moyens adhésifs connus (9) à la surface (8) de la chaussée (20).

A la figure 8b, le profilé (7) est recouvert par une feuille (10) adhésive renfoncée ou non, qui adhère à la fois sur la surface (8) de la chaussée (20) et à la surface supérieure du profilée (7) en immobilisant celui-ci.

Les figures 9a, b, c, et d, sont des exemples non limitatifs montrant des moyens de pose de différentes formes de capteurs en inclusion dans la chaussée.

A la figure 9a, un profilé de section (14) rectangulaire ou carrée, est collé par un produit adapté (19) dans une saignée (21) pratiquée dans la chaussée (20).

A la figure 9b, le profilé (13) comporte un bossage de quelques millimètres à la surface supérieure (14) et est collé par un produit (19) dans une saignée (21) pratiquée dans la chaussée (20).

A la figure 9c, le profilé (13) comporte une surface supérieure (14) en forme de clou et est collé dans la saignée (21) et sur la surface (8) par une colle adaptée (19).

A la figure 9d, le profilé (13) est en forme de trapéze avec une face (14) bombée ; il est monté dans un support (22) scellé dans la chaussée (20) par des pattes (25) ou autres systèmes, et maintenu par deux barres (23) formant queue d'aronde et bloquant le profil par vissage (24) des deux barres sur la pièce (22).

A la figure 10 donnée uniquement à titre d'exemple non limitatif, le signal issu du capteur 7, conduit par le câble à deux conducteurs blindés (11) voit son impédance adaptée par le circuit (26), le signal est ensuite filtré (27) pour éliminer d'éventuels parasites ou rebonds de fréquence supérieure à 100 Hz, puis il est intégré par le circuit (28) pour déterminer la surface de l'aire enveloppée par le signal, la valeur obtenue est ensuite comparée par des comparateurs (29) à des seuils réglés par des potentiomètres (31). La sortie de chaque comparateur entre sur un circuit type monostable (30) générant un crêneau calibré.

## Revendications

1. Dispositif de détection de passage d'essieux ou de roues sur une chaussée utilisant un matériau piézo-électrique, caractérisé en ce qu'il comporte 3 rubans principaux superposés, de largeurs décroissante ou croissante respectivement, une lame conductrice faisant ressort (1), un ruban de film piezo-électrique en matériau plastique (2), un ruban conducteur (3), l'ensemble étant enrobé dans un matériau plastique (5) non rigide, de dureté shore supérieur à 50 ShA, et relié à l'extérieur par un câble à deux conducteurs blindés (11).

2. Dispositif selon la revendication 1, caractérisé en ce que la lame conductrice faisant ressort (1) est en acier traité d'épaisseur comprise entre 2 et 8 dixièmes de millimètres, plane ou avec deux pliures latérales parallèles à la plus grande longueur.

3. Dispositif selon revendication 1, caractérisé en ce que la lame conductrice faisant ressort (1) est réalisée en matière plastique armée ou non revêtue par un moyen tel que collage, diffusion ou autre par une couche conductrice.

4. Dispositif suivant revendication 1, caractérisé en ce que le ruban de film-piézo (2) est réalisé en polymère piézo-électrique souple type PVDF.

5. Dispositif suivant revendication 1, caractérisé en ce que le ruban de matériau conducteur (3) est en cuivre.

6. Dispositif suivant revendication 1, caractérisé en ce que le ruban conducteur (3) est en acier plan ou avec deux pliures latérales parallèles à la plus grande longueur.

7. Dispositif suivant revendication 1, caractérisé en ce que les couches 1, 2 et 3 sont collées entre elles.

8. Dispositif suivant revendication 1, caractérisé en ce que les couches 1, 2 et 3 sont plaquées l'une contre l'autre à l'aide d'un enrobage fin (6) de type adhésif au produit thermo-rétractable ou tout autre pouvant assurer cette fonction.

9. Dispositif suivant la revendication 1, caractérisé en ce que la forme (7) du moulage en coupe est un trapèze de très faible hauteur comprise entre 2 et 8 m m, de largeur comprise entre 40 et 100 m m et qu'il est collé sur la surface de la chaussée (8) par tous adhésifs connus (9) déposé entre le capteur (7) et la chaussée (8) ou par recouvrement par un produit (10) adhérent à la fois à la chaussée (8) et au profilé (7).

10. Dispositif selon la revendication 1, caractérisé en ce que la forme en coupe (13) du moulage est un rectangle, un carré, ou un trapèze, avec éventuellement un bossage (14) et qu'il est collé ou maintenu mécaniquement dans la chaussée (20) par tout moyen connu.

11. Dispositif suivant la revendication 1, caractérisé en ce qu'une sonde de température (16) est noyée dans la résine (5) pour permettre de compenser les variations de réponse du système en fonction de la température.

12. Dispositif suivant la revendication 1 et suivantes, caractérisé en ce que le signal qu'il fournit est traité élecontroniquement successivement par une adaptation d'impédence (26), un filtre (27), un intégrateur (28) suivi d'une batterie de comparateurs (29), permettant de sélectionner des seuils de poids dynamiques, chacun étant suivi d'un circuit monostable (30) délivrant une impulsion calibrée.

## Patentansprüche

1. Einrichtung zur Erfassung von Radachsen bzw. Rädern auf einer Fahrbahn, basierend auf der Verwendung eines piezoelektrischen Materials, dadurch gekennzeichnet daß sie aus 3 übereinanderliegenden nach abnehmender bzw. zunehmender Breite angeordneten Hauptbändern, eines stromführenden federnden Blatts (1), einem Band aus einer piezoelektrischen Kunststoffolie (2) und einem stromführenden Band (3) besteht, wobei alle Komponenten in einem nicht steifen Kunststoff (5) mit einer Härte größer als 50 ShA umhüllt werden und über einem zweiaderigen geschirmten Kabel (11) nach außen verbunden sind.

2. Einrichtung nach Anspruch 1, dadurch gekennzeichnet daß das flache bzw. mit zwei seitlichen Falten parallel zur größten Länge versehene federnde stromführende Blatt (1) aus behandeltem Stahl mit einer Dicke von 2 bis 8 Zehntel Millimeter besteht.

3. Einrichtung nach Anspruch 1, dadurch gekennzeichnet daß das federnde stromführende Blatt (1) aus einem verstärkten bzw. unverstärktem Kunststoff besteht, welcher durch Verkleben, Diffusion oder durch ein anderes Verfahren mit einer stromführenden Schicht überzogen wird.

4. Einrichtung nach Anspruch 1, dadurch gekennzeichnet daß das Band aus piezoelektrischer Folie (2) aus einem weichen piezoelektrischen Polymerisat des Typs PVDF besteht.

5. Einrichtung nach Anspruch 1, dadurch gekennzeichnet daß das stromführende Band (3) aus Kupfer besteht.

6. Einrichtung nach Anspruch 1, dadurch gekennzeichnet daß das stromführende Band (3) flach ist bzw. mit zwei seitlichen Falten parallel zur größten Länge versehen ist und aus Stahl besteht.

7. Einrichtung nach Anspruch 1, dadurch gekennzeichnet daß die Schichten 1, 2 und 3 zusammengeklebt sind.

8. Einrichtung nach Anspruch 1, dadurch gekennzeichnet daß die Schichten 1, 2 und 3 durch eine feine Umhüllung (6) aus einem klebenden oder wärmeschrumpfenden Material oder aus irgendeinem zu diesem Zweck geeigneten Material gegeneinander gepresst werden.

9. Einrichtung nach Anspruch 1, dadurch gekennzeichnet daß das gegossene Stück (7) im Querschnitt die Form eines Trapez aufweist, mit einer geringen Höhe von 2 bis 8 mm und einer Breite von 40 bis 100 mm, welches auf die Oberfläche der Fahrbahn (8) mit Hilfe eines beliebigen üblichen Klebers (9) zwischen Geber (7) und Fahrbahn (8) bzw. durch Überzug mit einem gleichzeitig auf der Fahrbahn (8) und auf dem Profil (7) haftenden Produkt (10) geklebt wird.

10. Einrichtung nach Anspruch 1, dadurch gekennzeichnet daß das gegossene Stück (13) im Querschnitt die Form eines Rechtecks, eines Vierecks oder eines Trapez - mit eventuellem Überstand (14) - aufweist, welches in der Fahrbahn (20) durch ein beliebiges Mittel geklebt oder mechanisch festgehalten wird.

11. Einrichtung nach Anspruch 1, dadurch gekennzeichnet daß ein Temperaturfühler (16) im Harz (5) eingegossen ist, um die Schwankungen der Ausgangssignale des Systems in Abhängigkeit von der Temperatur kompensieren zu können.

12. Einrichtung nach Anspruch 1 und folgenden, dadurch gekennzeichnet daß das gelieterte Signal nacheindander elektronisch durch eine Impedanzanpassungseinheit (26), einen Filter (27), einen Integrator (28) und einer Serie von Komparatoren (29) verarbeitet wird, was die Auswahl von dynamischen Gewichtsschwellen ermöglicht, wobei jedem Komparator ein monostabiler Schaltkreis (30), der einen kalibrierten Impuls liefert, zugeordnet ist.

## Claims

1. Device for detecting the passage of axles or wheels on a roadway using a piezo-electric material, characterised in that it includes three principal bands, one on top of the other, of decreasing or increasing widths, respectively; a conducting sheet making a spring (1), a band of piezo-electric film in plastic material (2), a conductor band (3), with the entirety being coated in non-rigid plastic material (2) of a shore hardness of greater than 50 ShA, and connected to the exterior by a cable with two screened conductors (11).

2. Device according to claim 1, characterised in that the conducting sheet making the spring (1) is in treated steel of a thickness of between 2 and 8 tenths of a millimetre, flat or with two lateral folds parralel to the greatest length.

3. Device according to claim 1, characterised in that the conducting sheet making the spring (1) is made from plastic material, reinforced or not, and coated with a conducting layer by a means such as adhesion, diffusion, or other.

4. Device according to claim 1, characterised in that the band of piezo-electric film (2) is made from flexible PVDF type piezo-electric polymer.

5. Device according to claim 1, characterised in that the band of conductor material (3) is in copper.

6. Device according to claim 1, characterised in that the conductor band (3) is in flat steel or with two lateral folds parallel to the greatest length.

7. Device according to claim 1, characterised in that layers 1, 2, and 3 are stuck to each other.

8. Device according to claim 1, characterised in that layers 1, 2, and 3 are adhered to each other by means of a thin coating (6) of adhesive type thermo-retractable product or any other which can ensure this function.

9. Device according to claim 1, characterised in that the cross-sectional shape (7) of the mould is a trapeze of a very low height of between 2 and 8 mm inclusive, the width is between 40 and 100 mm inclusive, and that it is adhered to the surface of the roadway (8) by all known adhesives placed between the sensor (7) and the roadway (8), or by covering with a product (10) adhering both to the roadway (8) and to the profile (7)

10. Device according to claim 1, characterised in that the cross-sectional shape (13) of the moulding is a rectangle, a square, or a trapeze, possibly with a hump (14) and that it is stuck or mechanically held in the roadway (20) by any known means.

11. Device according to claim 1, characterised in that a temperature probe (16) is embedded in the resin (5) allowing compensation for variations in system response in function with temperature.

12. Device according to claim 1 and those following, characterised in that the signal which it provides is electronically processed successively by impedance matching (26), a filter (27) and an integrator (28) followed by a bank of comparators (29) allowing the dynamic weight thresholds to be selected, each being followed by a monostable circuit (30) delivering a calibrated pulse.
